# EUROPÄISCHE PATENTSCHRIFT

(11) **EP 1 139 052 B1**
(45) Veröffentlichungstag und Bekanntmachung des Hinweises auf die Patenterteilung: **02.08.2006**
(21) Anmeldenummer: 01103729.8
(22) Anmeldetag: 15.02.2001
(51) Int. Cl.: F28D 1/03, F28F 9/02

(54) **Kühler für Kraftfahrzeuge sowie Herstellungsverfahren**
Cooler for vehicles and method of manufacture
Refroidisseur pour véhicules et procédé de fabrication

(30) Priorität: 31.03.2000 DE 10016113; 07.07.2000 DE 10033070
(43) Veröffentlichungstag der Anmeldung: 04.10.2001
(73) Patentinhaber: Modine Manufacturing Company, Racine/Wisconsin 54403-2552 (US)
(72) Erfinder: Brost, Viktor, 72631 Aichtal (DE); Lamich, Bernhard, 73734 Esslingen (DE)
(74) Vertreter: Wolter, Klaus-Dietrich

(56) Entgegenhaltungen:
- EP-A- 0 283 937
- EP-A- 0 907 062
- DE-A- 19 722 097
- DE-A- 19 820 937
- DE-B- 1 277 282
- US-A- 5 186 250

## Beschreibung

Die Erfindung betrifft einen Kühler für Kraftfahrzeuge mit einem Rippen - Rohr - Block, bestehend aus Flachrohren mit dazwischen angeordneten Rippen, wobei die umgeformten Enden der Flachrohre in gegenüberliegenden Sammel - oder Umlenkkästen münden und mit den Längsseiten der umgeformten Enden untereinander verbunden sind, wobei die Enden der Flachrohre mit den Verbindungsrändern der Sammel - oder Umlenkkästen in Kontakt und mittels Löten verbunden sind.

Ferner betrifft die Erfindung ein Verfahren zur Herstellung solcher Kühler, bei dem der Rippen - Rohr - Block mit den Sammel - oder Umlenkkästen gleichzeitig verlötet werden.

In jüngerer Zeit häufen sich die Vorschläge über Wärmetauscher bzw. Kühler, die insgesamt aus Aluminium herstellbar sind, weil die Automobilindustrie sich durch staatliche Vorschriften gezwungen sieht, die Recyclefähigkeit von PKW' s deutlich zu verbessern.

An und für sich sind solche Kühler schon seit langem Stand der Technik, wie beispielsweise die DE - PS 1 551 448 aus 1967 oder das deutsche Gebrauchsmuster Nr. 1 519 204 aus 1940 zeigen. Davon unterscheidet sich die neuere deutsche Anmeldung Nr. 195 43 986 A1 nur unwesentlich.

Die genannten Veröffentlichungen beinhalten Wärmetauscher, die häufig als "rohrbodenlose" Wärmetauscher bezeichnet werden, weil sie im Unterschied zu den weitverbreiteten Wärmetauschern mit Rohrböden, bei denen die Enden der Flachrohre in Öffnungen der Rohrböden stecken, deren Ränder mit den Sammelkästen verbunden sind, aufgeweitete Rohrenden besitzen, die direkt mit den Sammelkästen und miteinander verbunden sind und somit keine Rohrböden erfordern.

Nachteilig an dem genannten Stand der Technik ist der beträchtliche Umformgrad, dem die Rohrenden unterzogen werden, weshalb qualitativ hochwertige Werkstoffe notwendig sind. Die Flachrohre weisen rechteckig umgeformte Enden auf, wobei in der Regel der große Durchmesser der Rechtecke wesentlich kleiner ist, als der große Durchmesser der Flachrohre. Diese Einschnürung führt zu strömungstechnischen Nachteilen. Ferner gibt es Probleme, die Sammelkästen mit den rechteckigen Enden mittels Löten dicht zu bekommen. Das trifft insbesondere auf die Eckbereiche der aneinanderliegenden Flachrohrenden zu.

Die Aufgabe der Erfindung besteht darin, die aufgeführten Nachteile zu beseitigen oder abzuschwächen.

Bei dem erfindungsgemäßen Kühler ist vorgesehen, daß die Flachrohre aus zwei Rohrhälften bestehen, wovon mindestens eine Rohrhälfte an ihrem Ende quer zur Längsrichtung abgebogen ist, wobei die Abbiegung eine Längsseite des Flachrohres ausbildet, die etwa mit dem Ende der Längsseite des benachbarten Flachrohres eine Verbindungsfläche bildet und daß die Sammel - oder Umlenkkästen mit ihren Verbindungsrändern bis über die Abbiegung hinweg reichen und mit den Längsrändern der Rohrhälften verbunden ist.

Durch diese Ausbildung führt der erfindungsgemäße Kühler zu folgenden Vorteilen. Weil am Ende der Flachrohre lediglich relativ geringe Abbiegungen vorhanden sind, muß kein hochwertiger Werkstoff eingesetzt werden. Die Materialbelastung ist äußerst gering. Es gibt auch keine Einschnürung an den Enden der Flachrohre, so daß mit wesentlich geringerem Druckverlust zu rechnen ist, als beim Stand der Technik. Der Strömungsquerschnitt an den Enden wurde sogar erweitert, obwohl keine wesentliche Materialdehnung vorhanden ist. Ferner ist wesentlich weniger Materialeinsatz erforderlich als beim Stand der Technik, weil im Bereich der Verbindungsränder der Sammel-oder Umlenkkästen keine doppelte Wandung vorhanden ist, denn die Längsränder der Flachrohrhälften sind direkt an den Verbindungsrändern der Sammel-oder Umlenkkästen verbunden. Es können deutlich geringere Wanddicken der Flachrohre zum Einsatz kommen, weil eine sehr geringe Umformung im Endbereich der Flachrohre vorhanden ist. Die Herstellungskosten sind wesentlich geringer als bei den Kühlern aus dem Stand der Technik, die bei solchen Kühlern mit einer Längsnaht geschweißte oder gezogene Flachrohre aufweisen.

Das erfindungsgemäße Verfahren sieht gemäß Anspruch 16 vor, daß Flachrohrhälften aus Blechband unter Umformung der Längsränder hergestellt und auf Länge geschnitten werden, daß dann entweder zuerst an den Enden mindestens einer der Flachrohrhälften eines jeden Flachrohres mindestens eine Abbiegung quer zur Längsrichtung der Flachrohrhälften angebracht wird und danach beim Zusammenfügen des Rippen-Flachrohr-Blocks Verbindungsflächen zwischen dem abgebogenen Ende einer Flachrohrhälfte mit dem Ende des benachbarten Flachrohres gebildet werden oder daß zuerst die Flachrohrhälften zu Flachrohren zusammengefügt und mit den Rippen zum Rippen - Flachrohr -Block zusammengesetzt werden und danach die Enden mindestens einer Flachrohrhälfte eines jeden Flachrohres durch Einführen eines Werkzeuges so weit abgebogen werden, daß sie mit den Enden der Flachrohrhälfte des benachbarten Flachrohres eine Verbindungsfläche ausbilden und daß die Sammel-oder Umlenkkästen mit ihren Verbindungsrändern über die Längsränder der Flachrohrhälften geschoben werden.

Die Herstellung von Flachrohrhälften aus Blechband vom Coil, die mit speziellen bekannten Anlagen mit extrem hoher Arbeitsgeschwindigkeit möglich ist, ist äußerst kostengünstig. Das Verfahren gemäß Anspruch 16 sieht zwei Alternativen in den Herstellungsfolgen vor. Die Auswahl wird z. B. aufgrund der vorhandenen Maschinen und Anlagen getroffen werden. Sollen sämtliche Enden der Flachrohrhälften mit Abbiegungen versehen werden, bietet es sich an, die Abbiegungen gemeinsam, d. h. in einem Werkzeug mit dem Zuschnitt der Flachrohrhälften auszuführen, was unmittelbar im Anschluß an der mit Rollensätzen ausgerüsteten Anlage, welche die Flachrohrhälften vom Coil herstellt, erfolgen kann. Entscheidet man sich dafür, nur jeweils eine Flachrohrhälfte eines jeden Flachrohres an beiden Enden mit Abbiegungen zu versehen, ist es von Vorteil, wenn dieser Schritt nach dem Zusammenfügen des Rippen-Rohr-Blockes ausgeführt wird.

Der Anspruch 3 ist hauptsächlich für Kühlflüssigkeitskühler vorgesehen. Der Anspruch 4 kommt insbesondere bei Ladeluftkühlern zur Anwendung.

Die Flachrohrhälften können identisch sein, es können jedoch auch unterschiedliche Flachrohrhälften eingesetzt werden.

Gemäß Anspruch 7 sind die Längsränder der Flachrohrhälften so umgeformt, daß beide Flachrohrhälften einen im wesentlichen rechteckigen Querschnitt des Flachrohres bilden. Durch diese Maßnahme wird die Verbindung der Längsränder der Flachrohrhälften mit den Verbindungsrändern der Umlenk - oder Sammelkästen positiv beeinflußt, denn die die Schmalseiten der Flachrohre bildenden Längsränder sind breit genug, um auch mit den Verbindungsrändern der Sammel-oder Umlenkkästen eine dichte Lötverbindung zu ermöglichen.

Anspruch 12 sieht in einer anderen Ausführung vor, daß die die Schmalseiten der Flachrohre bildenden Längsränder der Rohrhälften lediglich abgekantet sind und in beiden gegenüberliegenden Schmalseiten eines jeden Flachrohres eine Schweißnaht angeordnet ist, die die Rohrhälften verbindet. Weiterbildungen dieser Ausführung sind Gegenstand der Ansprüche 13 bis 15. Werden identische Flachrohrhälften verwendet, befinden sich die Schweißnähte in der Mittelebene der Flachrohre bzw. in der Mitte zwischen beiden Breitseiten. Bei unterschiedlichen Flachrohrhälften sind die Schweißnähte außerhalb der Mittelebene angeordnet.

Das erfindungsgemäße Verfahren zur Herstellung des Wärmetauschers im nebengeordneten Anspruch 17 sieht bei gemäß Anspruch 12 verwendeten geschweißten Flachrohrhälften als weitere Alternative vor, daß aus Blechband U-förmig profilierte Rohrhälften hergestellt werden, daß die Rohrhälften auf Länge geschnitten werden, daß Abbiegungen an den Enden der Rohrhälften angebracht werden, daß jeweils zwei Rohrhälften zu einem Flachrohr aneinandergefügt und entlang der Schmalseiten des Flachrohres verschweißt werden und daß die Flachrohre und Rippen danach zum Rippen - Rohr - Block zusammengefügt werden wobei Verbindungsflächen zwischen den Breitseiten benachbarter Flachrohre an deren Enden ausgebildet werden.

Es kann sich bei den vorstehenden Enden entweder jeweils um zwei Enden mit Abbiegungen oder um ein Ende mit Abbiegungen und einem nicht abgebogenen also einem geraden Ende handeln. Entscheidet man sich dafür, nur jeweils eine Flachrohrhälfte eines jeden Flachrohres an beiden Enden mit Abbiegungen zu versehen, ist es von Vorteil, wenn dieser Schritt nach dem Zuschnitt erfolgt.

Durch die Merkmale des Anspruchs 17 kann erwartet werden, daß die Rohrhälften, die praktisch U-förmige Profile mit relativ kurzen Schenkeln sind, mit kleineren Biegeradien herstellbar sind, wodurch eine wesentlich bessere Prozeßsicherheit beim nachfolgenden Löten des Kühlers erreicht wird. Das trifft hauptsächlich auf die Verbindung zwischen den Verbindungsrändern der Sammel - oder Umlenkkästen mit den Schmalseiten der Flachrohre zu und zwar dort, wo die Breitseiten benachbarter Flachrohre Verbindungsflächen ausbilden. Ferner ist die Herstellung der U-förmigen Profile vom Blechband mit weniger werkzeugtechnischem Aufwand verbunden, weil die Längsränder der Rohrhälften in dieser Alternative keine Falzungen oder Profilierungen aufweisen.

Weitere Merkmale sind in den Patentansprüchen enthalten. Außerdem gehen Merkmale und Wirkungen aus der nachfolgenden Beschreibung von Ausführungsbeispielen hervor. Es wird Bezug auf die beiliegenden Zeichnungen genommen. Die einzelnen Figuren zeigen Folgendes:
Fig.1 Perspektivansicht auf einen Teil des erfindungsgemäßen Kühlers mit Sammelkasten;
Fig. 2 Perspektivansicht aus einem anderen Blickwinkel ohne Sammelkasten;
Fig. 3 Teil einer Seitenansicht;
Fig. 4 Schnitt A - A aus Fig. 3, erste Ausführung;
Fig. 5 Schnitt B - B aus Fig. 3, erste Ausführung;
Fig. 6 Einzelheit "U" von Fig. 4;
Fig. 7 Schnitt C - C aus Fig. 4;
Fig. 8 Herstellung der Flachrohrhälften;
Fig. 9 Flachrohr mit Inneneinsatz;
Fig. 10 Teil einer Seitenansicht einer anderen Ausführungsform;
Fig. 11 bis 14 zeigen verschiedenen Ausführungen der Flachrohre;
Fig. 15 ähnlich Fig. 7 bei einer anderen Ausführungsform;
Fig. 16 Teil einer Seitenansicht von Fig. 15;
Fig. 17 zwei Flachrohrhälften zum Schweißen zusammengefügt;
Fig. 18 geschweißtes Flachrohr;
Fig. 19 abgekantete Flachrohrhälfte;
Fig. 20 zwei abgekantete Flachrohrhälften mit Abbiegungen;
Fig. 21 ein Ende des Flachrohres;
Fig. 22 Schnitt A - A aus Fig. 3, zweite Ausführung;
Fig. 23 Schnitt B - B aus Fig. 3,
Fig. 24 Einzelheit "U" aus Fig. 22;
Fig. 25 Einzelheit "V" aus Fig. 23;
Fig. 26 wie Fig. 10 aber ohne Sammelkasten, zweite Ausführung;
Fig. 27 Einzelheit "W" aus Fig. 26;

Die Kühler **1** bestehen aus Flachrohren **2** und dazwischen angeordneten Wellrippen **3.** Die Wellrippen **3** wurden in den Figuren 1 und 2 nicht gezeichnet, sind aber in Fig. 3 zu erkennen. Die Flachrohre **2** sind aus zwei Rohrhälften **2a** und **2b** zusammengesetzt worden, wie die Fig. 2 zeigt. Die Teilansicht in der Fig. 1 zeigt lediglich einen Sammelkasten **5.** Es versteht sich, daß der andere Sammelkasten **5** an den gegenüberliegenden Enden der Flachrohre **2** identisch angeordnet ist. Die Sammelkästen **5** sind von einfachster geometrischer Form, so daß ihre Herstellung sehr kostengünstig mit bekannten Verfahren der Umformtechnik möglich ist. Jeder Sammelkasten **5** hat zwei Verbindungsränder **7** mit denen er die Längsränder **10** der Rohrhälften **2a; 2b** an den Enden **4** übergreift.

Zwei Rohrhälften **2a** und **2b** ergeben jeweils ein Flachrohr **2.** Die Rohrhälften **2a** und **2b** werden aus Blechband auf mit Rollensätzen ausgerüsteten Anlagen hergestellt, was zum Stand der Technik gehört und hier nicht ausführlich dargestellt ist. Beispielhaft sei auf Fig. 8 verwiesen, in der ausgehend vom Blechband **21** zunächst eine Längssicke **11** und danach die Längsränder **10** der Rohrhälften **2a** und **2b** ausgeblidet werden, die in diesem Ausführungsbeispiel identisch sind. Hier sind die Längsränder **10** zunächst aufgerichtet und dann unter Einschluß eines freien Raumes **13** schlaufenartig umgelegt worden. Die Fig. 11 entspricht der vorstehnend beschriebenen Ausbildung der Rohrhälften **2a** und **2b.** In den Figuren 12, 13 und 14 sind Ausführungen gezeigt, die unterschiedliche Rohrhälften **2a** und **2b** beziehungsweise Längsränder **10** besitzen. Die Ränder können auch Falzungen **15** aufweisen. Ein gemeinsames Merkmal aller Längsränder **10** wird darin gesehen, daß sie so gewählt worden sind, daß zwei Rohrhälften **2a; 2b** zu einem etwa rechteckigen Flachrohr **2** führen. Ferner wurde darauf geachtet, daß die Längsränder **10** breit genug sind, um mit den Verbindungsrändern **7** der Sammelkästen **5** eine feste und dichte Lötverbindung zu bilden.

Unmittelbar im Anschluß an die oben erwähnte Anlage werden die Rohrhälften mittels bekannter Technik auf Länge geschnitten. Dabei können gleichzeitig die Enden **4** der Rohrhälften **2a, 2b** abgebogen werden. In den nachfolgenden Beispielen wird jedoch lediglich auf die alternative Herstellung näher eingegangen, bei der die Abbiegungen am zusammengesetzten Rippen-Rohr-Block hergestellt werden.

In nicht gezeigten, weil an sich bekannten, Vorrichtungen werden die Flachrohrhälften **2a; 2b** mit den Wellrippen **3** zum Rippen-Flachrohr-Block zusammengefügt. Danach wird der Block, der in den Vorrichtungen eingespannt ist, in einer Werkzeugmaschine, beispielsweise in einer Presse, weiter bearbeitet und zwar werden mit Hilfe von Werkzeugen **25,** die Enden **4** der Flachrohrhälften **2a; 2b** so weit abgebogen, daß sie mit der Flachrohrhälfte **2a; 2b** des benachbarten Flachrohres **2** eine Verbindungsfläche **9** ausbilden. Das bedeutet, daß die Längsseiten **6** sich vollflächig im Bereich der Enden **4** berühren. In der Fig. 3 wurde das dazu erforderliche keilförmige Werkzeug **25** schematisch angedeutet. Im Gegensatz dazu, wurde in den Fig. 15 und 16 ein etwas anderes Werkzeug **25** benutzt, weil dort nicht jeweils beide Enden **4** der Rohrhälften **2a** und **2b** eines jeden Flachrohres **2** abgebogen worden sind, sondern lediglich jeweils eine Rohrhälfte **2b,** während die andere Rohrhälfte **2a** gerade bleibt. Auch hier sind die Enden **4** so weit abgebogen, daß sie mit dem benachbarten Flachrohr **2** eine Verbindungsfläche **9** bilden.

Sämtliche gezeigten Bauteile des Kühlers **1** bestehen aus Aluminium, das zweckmäßig mit Lot beschichtet ist. Nachdem die Enden **4** der Flachrohre **2** wie beschrieben bearbeitet wurden, werden die Sammelkästen **5,** wie in Fig. **1** gezeigt, aufgesetzt. Um die strinseitigen Enden der Sammelkästen **5** zu verschließen, wird, wie in den Fig. 3 und 7 gezeigt ist, eine Verschlußwand **12** eingesetzt. Danach wird der gesamte Kühler **1,** d. h. sämtliche beschriebenen Einzelteile des Kühlers **1,** in einer einzigen Operation im Lötofen verbunden. In den Fig. 3 und 7 besitzen die Kühler **1** keine Seitenteile **22.** Im Unterschied dazu hat der in Fig. 10 gezeigte Kühler **1** solche Seitenteile **22,** wobei dort nur das rechte Seitenteil **22** gezeichnet wurde. Ein identisches Seitenteil **22** befindet sich auf der nicht gezeigten linken Seite des Kühlers **1.** In diesem Beispiel wurde das Seitenteil **22** bis in den Sammelkasten **5** verlängert, so daß die Verlängerungen die Funktion der zuvor beschriebenen Verschlußwand **12** mit übernehmen können. Dabei ist die außenliegende Rohrhälfte **2b** mit ihrer Verbindungsfläche **9** auch mit dem Seitenteil **22** verbunden. Eine solche Verbindung ist in Fig. 7 auch mit der Verschlußwand **12** vorgesehen, womit ein Beitrag zur Festigkeit geleistet wird.

Die Fig. 4 ist der Schnitt A-A durch den Kühler **1,** der in Fig. 3 dicht unterhalb des Endes der Flachrohre **2** eingezeichnet worden ist. Es handelt sich bei diesem Kühler **1** um einen Kühlmittelkühler, dessen Flachrohre **2** jeweils zwei Strömungskanäle **16** aufweisen. Die Strömungskanäle **16** ergeben sich dadurch, daß die Rohrhälften **2a; 2b** Längssicken **11** aufweisen, die sich über die gesamte Länge der Flachrohre **2** berühren und auch verlötet sind. Eine andere nicht gezeigte Ausführung besitzt eine Vielzahl solcher Strömungskanäle **16.** Die Fig. 6 zeigt in einem größeren Maßstab, wie die Verbindung der Längsränder **10** der Flachrohre **2** mit dem Verbindungsrand **7** der Sammelkästen **5** in diesem Bereich aussieht.

Die Fig. 5 ist der Schnitt B-B der genau durch die Verbindungsflächen **9** der Fig. 3 gelegt worden ist, also oberhalb des zuvor beschriebenen Schnittes A-A. Hieraus ist zu erkennen, daß im Verbindungsbereich **9** die aneinanderliegenden Rohrhälften **2a, 2b** im wesentlichen glatt sind, so daß die Haltbarkeit und die Dichtigkeit gewährleistet sind. Beide Figuren **4** und 5 zeigen Schnitte, die innerhalb der Verbindungsränder **7** der Sammelkästen **5** verlaufen.

In Fig. 9 ist ein zweckmäßiges Flachrohr **2** für einen Ladeluftkühler im Querschnitt schematisch gezeigt worden. Auch dieses Flachrohr **2** besteht aus zwei Rohrhälften **2a** und **2b,** die einen nach innen weisenden Längsbord besitzen, mit dem sie miteinander verbunden sind. Als Inneneinsatz **14** wurde eine Wellrippe gewählt.

Die Fig. 17 bis 27 zeigen eine andere Ausführung, in der geschweißte Flachrohrhälften **2a, 2b** vorgesehen werden und die nachfolgend beschrieben wird. Zwei Rohrhälften **2a** und **2b** ergeben jeweils ein Flachrohr **2,** das bekanntlich Schmalseiten **10** und Breitseiten **6** besitzt. Das an beiden Längsrändern abgekantete Blechband **21,** das eine Flachrohrhälfte **2a** ergibt, ist in Fig. 19 gezeigt. Die Flachrohrhälften **2a; 2b** weisen sehr geringe Biegeradien **r** an den beiden Abkantungen auf. Dadurch wird eine verbesserte Prozeßsicherheit beim später durchzuführenden Dichtlöten der Schmalseiten **10** der Enden **4** der Flachrohre **2** mit den Verbindungsrändern **7** des Sammelkastens **5** erzielt. Insbesondere geht das aus den Fig. 22 und 23 hervor. Im gezeigten Ausführungsbeispiel wurden zwei identische Flachrohrhälften **2a; 2b** verwendet, was den Vorteil hat, daß an der Anlage keine Veränderungen der Einstellung vorgenommen werden müssen. Im Anschluß an die erwähnte Anlage erfolgt der Zuschnitt des abgekanteten Blechbandes **21** auf Länge, so daß einzelne zugeschnittene Flachrohrhälften **2a** und **2b** vorliegen. Anschließend werden an den Enden **4** der Flachrohrhälften **2a** und **2b** die Abbiegungen **8a** und **8b** angeformt. Erst danach werden jeweils zwei Flachrohrhälften **2a** und **2b** zusammengefügt und entlang ihrer beiden Schmalseiten **10** mit einer Schweißnaht **20** verbunden. Bei der Schweißnaht **20** kann es sich um eine Laserschweißnaht handeln. Der Einsatz anderer moderner und effizienter Schweißverfahren ist ebenfalls möglich. Es wird vorzugsweise ohne Schweißzusatzwerkstoff geschweißt.

Die gezeigte und bevorzugte Nahtausführung ist eine **I** - Naht. (Fig. 24) Andere, beispielsweise überlappte Nahtausführungen, sind nicht grundsätzlich ausgeschlossen.

Nach der Herstellung der Flachrohre **2** wird der Rippen **3 -** Flachrohr **2 -** Block zusammengefügt. Dabei berühren sich die Enden **4** des einen Flachrohres **2** mit den Enden **4** des benachbarten Flachrohres **2** und bilden Verbindungsflächen **9** entlang der Breitseiten **6** benachbarter Flachrohre **2** aus. An den Rippen - Flachrohr - Block werden die Sammelkästen **5** angesetzt, wie es in den Fig. 1 und 3 zu erkennen ist. Die Verbindungsränder **7** der Sammelkästen **5** reichen geringfügig bis über die Schweißnähte **20** in den Schmalseiten **10** der Flachrohre **2,** um eine dichte Lötverbindung zu gewährleisten. Geringfügige Differenzen bezüglich des Anfangs und des Endes der Schweißnähte **20** und der sich dort gewöhnlich bildenden Schweißkrater, die Probleme hinsichtlich der Dichtigkeit verursachen, können dadurch recht einfach kompensiert werden.

Die Fig. 22 zeigt den Schnitt A - A aus Fig. 3, der in eine Ebene gelegt wurde, in der die Flachrohrhälften **2a** und **2b** bereits mittels der Schweißnähte **20** verbunden sind. Die Schweißnähte **20** wurden in Fig. 22 nicht eingezeichnet. Sie gehen jedoch aus der Einzelheit U" hervor, die in Fig. 24 gezeigt ist. Schweißnahtüberhöhungen treten nicht auf oder sie sind so gering, daß sie keinen Einfluß auf die Dichtigkeit der Lötverbindung mit den Verbindungsrändern 7 der Sammelkästen 5 haben.

Die Fig. 23 zeigt den Schnitt B - B aus Fig. 3, der in eine Ebene gelegt wurde, die durch die Verbindungsflächen **9** hindurchgeht. Die Verbindungsflächen **9** werden durch die in diesem Bereich aneinanderliegenden Breitseiten **6** benachbarter Flachrohre **2** ausgebildet. Da, wie eingangs erwähnt, der Biegeradius **r** an den Flachrohrhälften **2a; 2b** sehr gering ist, wurde die Gefahr von undichten Lötverbindungen zwischen den Verbindungsrändern **7** der Sammelkästen **5** und den Schmalseiten **10** der Flachrohre **2** im in der Fig. 23 gezeigten Bereich wesentlich reduziert.

Die Bildung der Verbindungsflächen **9** geht auch aus der Fig. 25 hervor, die einen vergrößerten Ausschnitt aus Fig. 23 zeigt. Sie entstehen, wie oben erwähnt, beim Zusammenfügen der Flachrohre **2** mit den Rippen **3.**

Die in den Fig. 15 und 16 gezeigte Ausführungsform, in der die Enden **4** der Flachrohrhälften **2b** Abbiegungen **8a; 8b** aufweisen und die Flachrohrhälften **2a** gerade bleiben, so daß die Verbindungsflächen **9** jeweils zwischen den abgebogenen Enden **4** der Flachrohrhälfte **2b** und den geraden Enden **4** der Flachrohrhälfte **2a** des benachbarten Flachrohres **2** beim Zusammenfügen der Flachrohre **2** mit den Rippen **3** hergestellt werden, ist selbstverständlich auch in der Ausführung mit geschweißten Flachrohrhälften **2a, 2b** möglich.

## Patentansprüche

1. Kühler (1) für Kraftfahrzeuge mit einem Rippen (3) - Flachrohr (2) - Block, bestehend aus Flachrohren (2) mit dazwischen angeordneten Rippen (3), wobei die umgeformten Enden (4) der Flachrohre (2) in gegenüber liegende Sammel - oder Umlenkkästen (5) münden und mit den Längsseiten (6) der umgeformten Enden (4) untereinander verbunden sind wobei die Enden (4) der Flachrohre (2) mit den Verbindungsrändern (7) der Sammel - oder Umlenkkästen (5) in Kontakt und mittels Löten verbunden sind,
**dadurch gekennzeichnet, daß**
die Flachrohre (2) aus zwei Rohrhälften (2a; 2b) bestehen, wovon mindestens eine Rohrhälfte an ihren Enden (4) quer zur Längsrichtung abgebogen ist, wobei die Abbiegung (8) eine Längsseite des Flachrohres (2) ausbildet, die etwa mit dem Ende der Längsseite des benachbarten Flachrohres (2) eine Verbindungsfläche (9) bildet und **daß** die Sammel - oder Umlenkkästen (5) mit ihren Verbindungsrändern (7) bis über die Abbiegung (8) hinweg reichen und mit den Längsrändern (10) der Rohrhälften (2a; 2b) verbunden sind.

2. Kühler nach Anspruch 1, **dadurch gekennzeichnet, daß** die Rohrhälften (2a, 2b) an ihren Längsrändern (10) umgeformt sind.

3. Kühler nach den Ansprüchen 1 und 2, **dadurch gekennzeichnet, daß** die Rohrhälften (2a; 2b) eine oder mehrere Längssicken (11) aufweisen, die beim Zusammenfügen der Rohrhälften (2a; 2b) mehrere Strömungskanäle (16) im Flachrohr (2) ausbilden und die Kühler (1) Kühlflüssigkeitskühler sind.

4. Kühler nach den Ansprüchen 1 und 2, **dadurch gekennzeichnet, daß** die Rohrhälften (2a; 2b) keine Längssicken (11) aufweisen und ein Flachrohr (2) einen Strömungskanal (12) enthält, in dem sich ein Inneneinsatz (14) befindet und die Kühler (1) Ladeluftkühler sind.

5. Kühler nach einem der vorstehenden Ansprüche, **dadurch gekennzeichnet, daß** die Flachrohrhälften (2a; 2b) identisch sind.

6. Kühler nach einem der Ansprüche 1 bis 4, **dadurch gekennzeichnet, daß** die Flachrohre (2) aus zwei unterschiedlichen Flachrohrhälften (2a; 2b) zusammengesetzt sind.

7. Kühler nach einem der vorstehenden Ansprüche 1 bis 6, **dadurch gekennzeichnet, daß** die Längsränder (10) der Flachrohrhälften (2a; 2b) so umgeformt und an ihren Umformungen zusammengefügt sind, **daß** sie zu einem im wesentlichen rechteckigen Querschnitt des Flachrohres (2) führen.

8. Kühler nach einem der vorstehenden Ansprüche, **dadurch gekennzeichnet, daß** die Längsränder (10) so umgeformt sind, **daß** sie einen freien Raum (13) einschließen.

9. Kühler nach einem der Ansprüche 1 bis 7, **dadurch gekennzeichnet, daß** die Längsränder (10) in sich gefaltet sind. (Faltungen 15)

10. Kühler nach einem der vorstehenden Ansprüche **dadurch gekennzeichnet, daß** beide Rohrhälften (2a; 2b) eines jeden Flachrohres (2) jeweils zwei quer zur Längsrichtung des Flachrohres (2) angeordnete Abbiegungen (8a; 8b) aufweisen, wobei die eine Abbiegung (8b) etwa dort angeordnet ist, wo die Verbindungsfläche (9) der Längsseite des einen Flachrohres (2) mit der Längsseite des benachbarten Flachrohres (2) beginnt und die andere Abbiegung (8a) etwa dort vorgesehen ist, wo die Flachrohre (2) beginnen bzw. enden.

11. Kühler nach einem der vorstehenden Ansprüche, **dadurch gekennzeichnet, daß** die Längsseiten der Flachrohre (2) auf der Seite, auf der sie mit der Längsseite (6) des benachbarten Flachrohres (2) eine Verbindungsfläche (9) bilden im wesentlichen glatt sind.

12. Kühler nach einem der Ansprüche 1 bis 7 und 11, **dadurch gekennzeichnet, daß** die die Schmalseiten (10) der Flachrohre (2) bildenden Längsränder der Rohrhälften (2a; 2b) abgekantet sind und in beiden gegenüberliegenden Schmalseiten
(10) eines jeden Flachrohres (2) eine Schweißnaht (20) angeordnet ist, die die Rohrhälften (2a; 2b) miteinander verbindet.

13. Kühler nach Anspruch 1 und 12, **dadurch gekennzeichnet, daß** die Flachrohrhälften (2a; 2b) identisch sind und die Schweißnähte (20) in der Mittelebene der Flachrohre (2) angeordnet sind.

14. Kühler nach Anspruch 1 und 12 , **dadurch gekennzeichnet, daß** die Flachrohre (2) aus zwei unterschiedlichen Flachrohrhälften (2a; 2b) zusammengesetzt sind, wobei die Steghöhe der abgekanteten Längsränder beider Flachrohrhälften (2a;2b) unterschiedliche Höhe aufweisen.

15. Kühler nach einem der Ansprüche 1 und 12 bis 14, **dadurch gekennzeichnet, daß** beide Rohrhälften (2a; 2b) eines jeden Flachrohres (2) jeweils zwei quer zur Längsrichtung des Flachrohres (2) angeordnete Abbiegungen (8a; 8b) aufweisen, wobei die eine Abbiegung (8b) etwa dort angeordnet ist, wo die Verbindungsfläche (9) der Breitseite (6) des einen Flachrohres (2) mit der Breitseite (6) des benachbarten Flachrohres (2) beginnt und die andere Abbiegung (8a) etwa dort vorgesehen ist, wo die Schweißnähte (20) beginnen bzw. enden.

16. Verfahren zur Herstellung der Kühler nach Anspruch 1 oder einem der Ansprüche 2 bis 11, bei dem der Rippen - Flachrohr - Block mit den Sammel - oder Umlenkkästen gleichzeitig verlötet wird,
**dadurch gekennzeichnet, daß**
a) Flachrohrhälften (2a; 2b) aus Blechband (21) unter Umformung der Längsränder (10) hergestellt und auf Länge geschnitten werden,
**daß** dann entweder
b1) zuerst an den Enden (4) mindestens einer der Flachrohrhälften (2a; 2b) eines jeden Flachrohres (2) mindestens eine Abbiegung (8) quer zur Längsrichtung der Flachrohrhälften angebracht wird und danach, beim Zusammenfügen des Rippen-Flachrohr-Blocks Verbindungsflächen (9) zwischen den abgebogenen Enden (4) einer Flachrohrhälfte mit den Enden (4) des benachbarten Flachrohres (2) gebildet werden,
oder, **daß**
b2) zuerst die Flachrohrhälften (2a; 2b) zu Flachrohren (2) zusammengefügt und mit den Rippen (3) zum Rippen - Flachrohr -Block zusammengesetzt werden und danach die Enden (4) mindestens einer Flachrohrhälfte (2b) eines jeden Flachrohres (2) durch Einführen eines Werkzeuges (25) so weit abgebogen werden, **daß** sie mit den Enden (4) der Flachrohrhälfte (2a) des benachbarten Flachrohres (2) je eine Verbindungsfläche (9) ausbilden,
c) und **daß** die Sammel-oder Umlenkkästen (5) mit ihren Verbindungsrändern (7) über die Längsränder (10) der Flachrohrhälften (2a; 2b) geschoben werden.

17. Verfahren zur Herstellung der Kühler nach Anspruch 1 oder einem der Ansprüche 12 bis 15, bei dem die Sammel-oder Umlenkkästen (5) mit ihren Verbindungsrändern (7) über die Schmalseiten (10) der Flachrohrhälften (2a; 2b) geschoben werden und der Rippen - Flachrohr - Block mit den Sammel - oder Umlenkkästen gleichzeitig verlötet wird,
**dadurch gekennzeichnet, daß**
a) aus Blechband (21) U - förmig profilierte Rohrhälften (2a; 2b) hergestellt werden,
b) **daß** die Rohrhälften (2a;2b) auf Länge geschnitten werden,
c) **daß** Abbiegungen (8) an allen Enden (4) zweier ein Flachrohr (2) ergebender Rohrhälften (2a; 2b) oder an beiden Enden (4) einer von zwei ein Flachrohr (2) ergebender Rohrhälften (2a) angebracht werden,
d) **daß** jeweils zwei Rohrhälften (2a; 2b) zu einem Flachrohr (2) aneinandergefügt und entlang der beiden Schmalseiten (10) des Flachrohres (2) verschweißt werden und
e) daß die Flachrohre (2) und Rippen (3) zum Rippen - Flachrohr - Block zusammengefügt werden, wobei Verbindungsflächen (9) zwischen den Breitseiten (6) benachbarter Flachrohre (2) an deren Enden (4) ausgebildet werden.

18. Verfahren nach Anspruch 16 oder 17, **dadurch gekennzeichnet, daß** die Abbiegung (8) der Flachrohrhälften (2a; 2b) in einem Arbeitsgang mit dem Zuschnitt auf Länge erfolgt.

19. Verfahren nach einem der Ansprüche 16-18, **dadurch gekennzeichnet, daß** alle Enden (4) der Flachrohrhälften (2a; 2b) einfach oder zweifach quer zur Längsrichtung der Flachrohre (2) abgebogen werden.

## Claims

1. Radiator (1) for motor vehicles, having a fin (3)/flat tube (2) core, comprising flat tubes (2) having fins (3) arranged between them, the deformed ends (4) of the flat tubes (2) opening into opposite collecting or deflection boxes (5) and being connected to one another by way of the longitudinal sides (6) of the deformed ends (4), the ends (4) of the flat tubes (2) being in contact with the connecting edges (7) of the collecting or deflection boxes (5) and being connected by means of soldering, **characterized in that** the flat tubes (2) comprise two tube halves (2a; 2b), of which at least one tube half is bent away transversely with respect to the longitudinal direction at its ends (4), the bent-away portion (8) forming a longitudinal side of the flat tube (2), which longitudinal side forms a connecting face (9), for instance, with the end of the longitudinal side of the adjacent flat tube (2), and **in that** the collecting or deflection boxes (5) reach as far as beyond the bent-away portion (8) with their connecting edges (7) and are connected to the longitudinal edges (10) of the tube halves (2a; 2b).

2. Radiator according to Claim 1, **characterized in that** the tube halves (2a, 2b) are deformed at their longitudinal edges (10).

3. Radiator according to Claims 1 and 2, **characterized in that** the tube halves (2a; 2b) have one or more longitudinal beads (11) which form a plurality of flow channels (16) in the flat tube (2) when the tube halves (2a; 2b) are joined together, and the radiators (1) are cooling-liquid coolers.

4. Radiator according to Claims 1 and 2, **characterized in that** the tube halves (2a; 2b) do not have any longitudinal beads (11) and a flat tube (2) comprises a flow channel (12), in which an internal insert (14) is situated, and the radiators are charge-air coolers.

5. Radiator according to one of the preceding claims, **characterized in that** the flat-tube halves (2a; 2b) are identical.

6. Radiator according to one of Claims 1 to 4, **characterized in that** the flat tubes (2) are composed of two different flat-tube halves (2a; 2b).

7. Radiator according to one of the preceding Claims 1 to 6, **characterized in that** the longitudinal edges (10) of the flat-tube halves (2a; 2b) are deformed and joined together at their deformed portions, in such a way that they lead to a substantially rectangular cross section of the flat tube (2).

8. Radiator according to one of the preceding claims, **characterized in that** the longitudinal edges (10) are deformed in such a way that they enclose a free space (13).

9. Radiator according to one of Claims 1 to 7, **characterized in that** the longitudinal edges (10) are folded in on themselves (folds 15).

10. Radiator according to one of the preceding claims, **characterized in that** both tube halves (2a; 2b) of every flat tube (2) have in each case two bent-away portions (8a; 8b) which are arranged transversely with respect to the longitudinal direction of the flat tube (2), one bent-away portion (8b) being arranged approximately where the connecting face (9) of the longitudinal side of one flat tube (2) with the longitudinal side of the adjacent flat tube (2) begins, and the other bent-away portion (8a) being provided approximately where the flat tubes (2) begin or end.

11. Radiator according to one of the preceding claims, **characterized in that** the longitudinal sides of the flat tubes (2) are substantially smooth on that side, on which they form a connecting face (9) with the longitudinal side (6) of the adjacent flat tube (2).

12. Radiator according to one of Claims 1 to 7 and 11, **characterized in that** those longitudinal edges of the tube halves (2a; 2b) which form the narrow sides (10) of the flat tubes (2) are angled away, and a welded seam (20) which connects the tube halves (2a; 2b) to one another is arranged in both opposite narrow sides (10) of every flat tube (2).

13. Radiator according to Claims 1 and 12, **characterized in that** the flat-tube halves (2a; 2b) are identical and the welded seams (20) are arranged in the centre plane of the flat tubes (2).

14. Radiator according to Claims 1 and 12, **characterized in that** the flat tubes (2) are composed of two different flat-tube halves (2a; 2b), the web height of the angled-away longitudinal edges of both flat-tube halves (2a; 2b) having different heights.

15. Radiator according to one of Claims 1 and 12 to 14, **characterized in that** both tube halves (2a; 2b) of every flat tube (2) have in each case two bent-away portions (8a; 8b) which are arranged transversely with respect to the longitudinal direction of the flat tube (2), one bent-away portion (8b) being arranged approximately where the connecting face (9) of the broad side (6) of one flat tube (2) with the broad side (6) of the adjacent flat tube (2) begins, and the other bent-away portion (8a) being provided approximately where the welded seams (20) begin or end.

16. Method for producing the radiators according to Claim 1 or one of Claims 2 to 11, in which the fin/flat tube core is soldered at the same time with the collecting or deflection boxes, **characterized in that**
a) flat-tube halves (2a; 2b) made from sheet-metal strip (21) are manufactured with deformation of the longitudinal edges (10) and are cut to length,
**in that** then either
b1) first of all at least one bent-away portion (8) is attached transversely with respect to the longitudinal direction of the flat-tube halves at the ends (4) of at least one of the flat-tube halves (2a; 2b) of every flat tube (2), and subsequently, when the fin/flat tube core is joined together, connecting faces (9) are formed between the bent-away ends (4) of a flat-tube half and the ends (4) of the adjacent flat tube (2),
or **in that**
b2) first of all the flat-tube halves (2a; 2b) are joined together to form flat tubes (2) and are combined with the fins (3) to form the fin/flat tube core, and subsequently the ends (4) of at least one flat-tube half (2b) of every flat tube (2) are bent away by insertion of a tool (25), to such an extent that the said ends (4) form in each case a connecting face (9) with the ends (4) of the flat-tube half (2a) of the adjacent flat tube (2),
c) and **in that** the collecting or deflection boxes (5) are pushed with their connecting edges (7) over the longitudinal edges (10) of the flat-tube halves (2a; 2b).

17. Method for manufacturing the radiators according to Claim 1 or one of Claims 12 to 15, in which the collecting or deflection boxes (5) are pushed with their connecting edges (7) over the narrow sides (10) of the flat-tube halves (2a; 2b), and the fin/flat tube core is soldered at the same time with the collecting or deflection boxes, **characterized in that**
a) tube halves (2a; 2b) which are profiled with a U-shape and are made from sheet-metal strip (21) are manufactured,
b) **in that** the tube halves (2a; 2b) are cut to length,
c) **in that** bent-away portions (8) are attached to all the ends (4) of two tube halves (2a; 2b) which form one flat tube (2) or to both ends (4) of one of two tube halves (2a) which form one flat tube (2),
d) **in that** in each case two tube halves (2a; 2b) are joined to one another to form a flat tube (2) and are welded along the two narrow sides (10) of the flat tube (2), and
e) **in that** the flat tubes (2) and fins (3) are joined together to form the fin/flat tube core, connecting faces (9) between the broad sides (6) of adjacent flat tubes (2) being formed at their ends (4).

18. Method according to Claim 16 or 17, **characterized in that** the bending away (8) of the flat-tube halves (2a; 2b) is carried out in one work operation with the cutting to length.

19. Method according to one of Claims 16 to 18, **characterized in that** all the ends (4) of the flat-tube halves (2a; 2b) are bent away once or twice transversely with respect to the longitudinal direction of the flat tubes (2).

## Revendications

1. Refroidisseurs (1) pour véhicules automobiles comprenant un bloc d'ailettes (3) et de tubes plats (2), constitué de tubes plats (2) entre lesquels sont disposées des ailettes (3), les extrémités mises en forme (4) des tubes plats (2) débouchant dans des caisses collectrices ou déflectrices (5) opposées et étant connectées les unes aux autres par les côtés longitudinaux (6) des extrémités mises en forme (4), les extrémités (4) des tubes plats (2) étant en contact avec les bords de connexion (7) des caisses collectrices ou déflectrices (5) et étant connectées par brasage,
**caractérisés en ce que**
les tubes plats (2) se composent de deux moitiés de tube (2a ; 2b) dont au moins une moitié de tube est recourbée transversalement à la direction longitudinale au niveau de ses extrémités (4), le recourbement (8) formant un côté longitudinal du tube plat (2), qui forme approximativement avec l'extrémité du côté longitudinal du tube plat adjacent (2) une surface de connexion (9) et **en ce que** les caisses collectrices ou déflectrices (5) s'étendent avec leurs bords de connexion (7) jusqu'au delà du recourbement (8) et sont connectées aux bords longitudinaux (10) des moitiés de tube (2a ; 2b).

2. Refroidisseurs selon la revendication 1, **caractérisés en ce que** les moitiés de tube (2a, 2b) sont mises en forme au niveau de leurs bords longitudinaux (10).

3. Refroidisseurs selon les revendications 1 et 2, **caractérisés en ce que** les moitiés de tube (2a ; 2b) présentent une ou plusieurs moulures longitudinales (11) qui constituent plusieurs canaux d'écoulement (16) dans le tube plat (2) lors de l'assemblage des moitiés de tube (2a ; 2b) et les refroidisseurs (1) sont des refroidisseurs à réfrigérant.

4. Refroidisseurs selon les revendications 1 et 2, **caractérisés en ce que** les moitiés de tube (2a ; 2b) ne présentent pas de moulures longitudinales (11) et un tube plat (2) contient un canal d'écoulement (12) dans lequel se trouve un insert intérieur (14) et les refroidisseurs (1) sont des refroidisseurs d'air de charge.

5. Refroidisseurs selon l'une quelconque des revendications précédentes, **caractérisés en ce que** les moitiés de tubes plats (2a ; 2b) sont identiques.

6. Refroidisseurs selon l'une quelconque des revendications 1 à 4, **caractérisés en ce que** les tubes plats (2) sont constitués de deux moitiés de tubes plats différentes (2a ; 2b).

7. Refroidisseurs selon l'une quelconque des revendications précédentes 1 à 6, **caractérisés en ce que** les bords longitudinaux (10) des moitiés de tubes plats (2a ; 2b) sont mis en forme et assemblés au niveau de leurs déformations de telle sorte qu'ils fournissent une section transversale essentiellement rectangulaire du tube plat (2).

8. Refroidisseurs selon l'une quelconque des revendications précédentes, **caractérisés en ce que** les bords longitudinaux (10) sont mis en forme de telle sorte qu'ils renferment un espace libre (13).

9. Refroidisseurs selon l'une quelconque des revendications 1 à 7, **caractérisés en ce que** les bords longitudinaux (10) sont repliés sur eux-mêmes (plis 15).

10. Refroidisseurs selon l'une quelconque des revendications précédentes, **caractérisés en ce que** les deux moitiés de tube (2a ; 2b) de chaque tube plat (2) présentent à chaque fois deux recourbements (8a ; 8b) disposés transversalement à la direction longitudinale du tube plat (2), un recourbement (8b) y étant disposé approximativement là où la surface de connexion (9) du côté longitudinal d'un tube plat (2) au côté longitudinal du tube plat voisin (2) commence, et l'autre recourbement (8a) étant prévu approximativement là où les tubes plats (2) commencent ou se terminent.

11. Refroidisseurs selon l'une quelconque des revendications précédentes, **caractérisés en ce que** les côtés longitudinaux des tubes plats (2) sont essentiellement lisses du côté sur lequel ils forment avec le côté longitudinal (6) du tube plat adjacent (2) une surface de connexion (9).

12. Refroidisseurs selon l'une quelconque des revendications 1 à 7 et 11, **caractérisés en ce que** les bords longitudinaux des moitiés de tube (2a ; 2b) formant les petits côtés (10) des tubes plats (2) sont repliés et dans les deux petits côtés opposés (10) de chaque tube plat (2) est prévu un joint de soudure (20) qui relie l'une à l'autre les moitiés de tube (2a ; 2b).

13. Refroidisseurs selon les revendications 1 et 12, **caractérisés en ce que** les moitiés de tubes plats (2a ; 2b) sont identiques et les joints de soudure (20) sont disposés dans le plan médian des tubes plats (2).

14. Refroidisseurs selon les revendications 1 et 12, **caractérisés en ce que** les tubes plats (2) sont constitués de deux moitiés de tubes plats différentes (2a ; 2b), les hauteurs de nervure des bords longitudinaux repliés des deux moitiés de tubes plats (2a ; 2b) ayant des hauteurs différentes.

15. Refroidisseurs selon l'une quelconque des revendications 1 et 12 à 14, **caractérisés en ce que** les deux moitiés de tube (2a ; 2b) de chaque tube plat (2) présentent à chaque fois deux recourbements (8a ; 8b) disposés transversalement à la direction longitudinale du tube plat (2), un recourbement (8b) y étant disposé approximativement là où la surface de connexion (9) du côté large (6) d'un tube plat (2) au côté large (6) du tube plat voisin (2) commence, et l'autre recourbement (8a) étant prévu approximativement là où les joints de soudure (20) commencent ou se terminent.

16. Procédé de fabrication des refroidisseurs selon la revendication 1 ou selon l'une quelconque des revendications 2 à 11, dans lequel le bloc d'ailettes et de tubes plats est simultanément brasé aux caisses collectrices ou déflectrices,
**caractérisé en ce que**
a) les moitiés de tubes plats (2a ; 2b) sont fabriquées en bande de tôle (21) par mise en forme des bords longitudinaux (10) et sont coupées à la longueur,
**en ce que** soit
b1) d'abord au moins un recourbement (8) est réalisé transversalement à la direction longitudinale des moitiés de tube plat au niveau des extrémités (4) d'au moins l'une des moitiés de tube plat (2a ; 2b) de chaque tube plat (2), puis, lors de l'assemblage du bloc d'ailettes et de tubes plats, des surfaces de connexion (9) sont formées entre les extrémités recourbées (4) d'une moitié de tube plat et les extrémités (4) du tube plat adjacent (2),
soit, **en ce que**
b2) d'abord les moitiés de tubes plats (2a ; 2b) sont réunies pour former des tubes plats (2) et sont assemblées avec les ailettes (3) pour former le bloc d'ailettes et de tubes plats et ensuite les extrémités (4) d'au moins une moitié de tube plat (2b) de chaque tube plat (2) sont recourbées par introduction d'un outil (25) dans une mesure telle qu'elles forment avec les extrémités (4) des moitiés de tube plat (2a) du tube plat adjacent (2) à chaque fois une surface de connexion (9),
c) et **en ce que** les caisses collectrices ou déflectrices (5) sont poussées avec leurs bords de connexion (7) par-dessus les bords longitudinaux (10) des moitiés de tubes plats (2a ; 2b).

17. Procédé de fabrication des refroidisseurs selon la revendication 1 ou selon l'une quelconque des revendications 12 à 15, dans lequel les caisses collectrices ou déflectrices (5) sont poussées avec leurs bords de connexion (7) par-dessus les petits côtés (10) des moitiés de tubes plats (2a ; 2b) et le bloc d'ailettes et de tubes plats est brasé simultanément avec les caisses collectrices ou déflectrices,
**caractérisé en ce que**
a) on fabrique à partir de la bande de tôle (21) des moitiés de tube (2a ; 2b) profilées en U,
b) **en ce que** les moitiés de tube (2a ; 2b) sont découpées à la longueur,
c) **en ce que** des recourbements (8) sont prévus sur toutes les extrémités (4) de deux moitiés de tube (2a ; 2b) produisant un tube plat (2) ou au niveau des deux extrémités (4) d'une de deux moitiés de tube (2a) produisant un tube plat (2),
d) **en ce qu'**à chaque fois deux moitiés de tube (2a ; 2b) sont assemblées pour donner un tube plat (2) et sont soudées le long des deux petits côtés (10) du tube plat (2), et
e) **en ce que** les tubes plats (2) et les ailettes (3) sont assemblés pour former un bloc d'ailettes et de tubes plats, des surfaces de connexion (9) étant réalisées entre les côtés larges (6) de tubes plats adjacents (2) au niveau de leurs extrémités (4).

18. Procédé selon la revendication 16 ou 17, **caractérisé en ce que** le recourbement (8) des moitiés de tubes plats (2a ; 2b) s'effectue dans une passe de travail avec la découpe à la longueur.

19. Procédé selon l'une quelconque des revendications 16 à 18, **caractérisé en ce que** toutes les extrémités (4) des moitiés de tubes plats (2a ; 2b) sont recourbées une fois ou deux fois transversalement à la direction longitudinale des tubes plats (2).
